# EUROPÄISCHE PATENTANMELDUNG

(11) **EP 1 443 524 A1**
(43) Veröffentlichungstag der Anmeldung: **04.08.2004**
(21) Anmeldenummer: 03001434.4
(22) Anmeldetag: 22.01.2003
(51) Int. Cl.: G21F 5/012

(54) **Transport- und/oder Lagerbehälter für radioaktive Stoffe, insbesondere abgebrannte Kernreaktorbrennelemente**

(71) Anmelder: GNB Gesellschaft für Nuklear-Behälter mbH, 45127 Essen (DE)
(72) Erfinder: Canzler, Hans-Jürgen, Dipl.-Ing., 09113 Chemnitz (DE); Hüggenberg, Roland, Dipl.-Ing., 44795 Bochum (DE)
(74) Vertreter: Rohmann, Michael, Dr.

(57) **Zusammenfassung**

Ein Transport- und/oder Lagerbehälter für radioaktive Stoffe, insbesondere abgebrannte Kernreaktorbrennelemente weist einen Tragkorb aus unterschiedlichen Werkstoffen (1,2) auf. Diese unterschiedlichen Werkstoffe (1,2) sind zur Vereinfachung der Tragwerkskonstruktion und Tragkorbherstellung zumindest teilweise in Form von Verbundwerkstoffen, also vollflächig bzw. spaltfrei miteinander verbundenen unterschiedlichen Werkstoffen, eingesetzt.

## Beschreibung

Die Erfindung betrifft einen Transport- und/oder Lagerbehälter für radioaktive Stoffe, insbesondere abgebrannte Kernreaktorbrennelemente, mit einem Tragkorb aus miteinander verbundenen unterschiedlichen Werkstoffen.

Bei aus der Praxis bekannten Transport- und/oder Lagerbehältern der genannten Art sind die Tragkörbe regelmäßig gleichsam aus nebeneinander eingesetzten unterschiedlichen Werkstoffen hergestellt. Hierdurch ergeben sich ein komplexerer Aufbau und eine aufwendige Fertigung der Tragkörbe.

Im Einzelnen ist hierzu Folgendes auszuführen: Um die Auslegungsziele hinsichtlich einer hohen mechanischen Stabilität unter Unfallbedingungen, einer ausreichenden Wärmeabfuhr zur Einhaltung von Brennstabtemperaturgrenzwerten und die Gewährleistung der Unterkritikalität sicherzustellen, werden die Tragkörbe regelmäßig in einer Sandwichbauweise aus unterschiedlichen Materialien hergestellt. So werden z. B. borlegierte Edelstähle zur Gewährleistung der Unterkritikalität mit hochfesten Edelstählen zur Erzielung einer hohen mechanischen Stabilität kombiniert, zusätzlich werden auch Wärmeleitbleche aus Kupfer bzw. Aluminium eingesetzt. Aus diesem Aufbau ergeben sich zwangsläufig zwischen den unterschiedlichen Materialien fertigungsbedingte Spalte und an Verbindungsstellen mit borlegierten, metallischen Werkstoffen mechanische Schwachstellen. Die Spalte wirken sich nachteilig auf die Wärmeabfuhreigenschaft des Tragkorbes sowie des Trocknungsverhaltens nach der Beladung des Behälters unter Wasser aus. Da die ausnutzbare Festigkeit der borlegierten, metallischen Werkstoffe relativ niedrig und an den Verbindungsstellen (überwiegend Schweißnähte) durch die Versprödungsneigung in Folge des Bors noch weiter herabgesetzt ist, kann die mechanische Stabilität nur durch Erhöhung der Blechdicke oder mit einer komplexen Bauweise mit höherfesten Werkstoffen erzielt werden. Das führt insgesamt zu einem höheren Gewicht des Tragkorbes, welches sich negativ auf die Nutzbarkeit des Behälters - geringeres nutzbares Volumen für die Brennelemente - und die höheren Anforderungen an das Deckelsystem - belastende Masse unter Unfallbedingungen - auswirkt. Hinzu kommt, dass der Fertigungsaufwand zur Einhaltung bestimmter Toleranzen auf Grund der Kombination der unterschiedlichen Werkstoffe sehr hoch ist.

Der Erfindung liegt daher die Aufgabe zu Grunde, den Aufbau eines Tragkorbes für Transport- und/oder Lagerbehälter der eingangs genannten Art ohne Beeinträchtigung der Funktionalität und Eigenschaften zu vereinfachen.

Die erfindungsgemäße Lösung dieser Aufgabe besteht darin, dass die unterschiedlichen Werkstoffe zumindest teilweise in Form von Verbundwerkstoffen eingesetzt sind.

Verbundwerkstoffe meint im Rahmen der Erfindung vollflächig bzw. spaltfrei miteinander verbundene unterschiedliche Werkstoffe. Auf diese Weise können mechanische Schwachpunkte an den Verbindungsstellen mit dem borlegierten, metallischen Werkstoffen vermieden werden. Folglich kann die Tragkorbkonstruktion vereinfacht bzw. mechanische Belastbarkeit und damit Auslegungssicherheit erhöht werden. Zugleich entfallen die Spalte, die den Wärmeübergangswiderstand erhöhen, was für die Reduktion des Temperaturniveaus bzw. eine Wärmeleistungserhöhung genutzt werden kann. Aufgrund der spaltfreien Verbindung zwischen den unterschiedlichen Werkstoffen kann nach der Beladung keine Ansammlung von Restwasser mehr auftreten. Also kann die Abfertigungsdauer verkürzt und das Trocknungsverhalten verbessert werden. Auch die vorgegebenen Toleranzen lassen sich unter Einsatz der Verbundwerkstoffe besser einhalten. Zugleich ist der Fertigungsaufwand reduziert.

Für die weitere Ausgestaltung bestehen im Rahmen der Erfindung mehrere Möglichkeiten. So bestehen nach bevorzugter Ausführungsform die Verbundwerkstoffe einerseits aus Kupfer, Kupferlegierungen, Aluminium, Aluminiumlegierungen, boriertem Edelstahl und/oder borhaltigen metallischen Legierungen und andererseits aus hochfestem Edelstahl. Zweckmäßigerweise werden die unterschiedlichen Werkstoffe durch Sprengplattieren, Walzplattieren und/oder Hydroforming miteinander in Verbund gebracht. Die Werkstoffe selbst werden vorzugsweise in Blechform eingesetzt, andere Formen, wie z. B. Rohre sind aber ebenfalls möglich.

Im Folgenden wird die Erfindung anhand einer ein Ausführungsbeispiel darstellenden Zeichnung näher erläutert.

Die einzige Figur zeigt im Querschnitt einen Verbundwerkstoff. Der in der Figur dargestellte Verbundwerkstoff aus unterschiedlichen Werkstoffen ist für den Tragkorb eines Transport- und/oder Lagerbehälters für radioaktive Stoffe, insbesondere abgebrannte Kernreaktorbrennelemente bestimmt. Der eine Werkstoff 1 des Verbundwerkstoffes besteht aus Kupfer, einer Kupferlegierung, Aluminium, einer Aluminiumlegierung, boriertem Edelstahl und/oder einer borhaltigen, metallischen Legierung. Der andere Werkstoff 2 besteht aus hochfestem Edelstahl. Die beiden Verbundwerkstoffe 1, 2 sind im Ausführungsbeispiel durch Walzplattieren miteinander in Verbund gebracht.

## Patentansprüche

1. Transport- und/oder Lagerbehälter für radioaktive Stoffe, insbesondere abgebrannte Kernreaktorbrennelemente, mit einem Tragkorb aus miteinander verbundenen unterschiedlichen Werkstoffen (1, 2), **dadurch gekennzeichnet, dass** die unterschiedlichen Werkstoffe (1, 2) zumindest teilweise in Form von Verbundwerkstoffen eingesetzt sind.

2. Transport- und/oder Lagerbehälter nach Anspruch 1, **dadurch gekennzeichnet, dass** die Verbundwerkstoffe (1, 2) einerseits aus Kupfer, Kupferlegierungen, Aluminium, Aluminiumlegierungen, boriertem Edelstahl und/oder borhaltigen, metallischen Legierungen (1) und andererseits aus hochfestem Edelstahl (2) bestehen.

3. Transport- und/oder Lagerbehälter nach Anspruch 1 oder 2, **dadurch gekennzeichnet, dass** die unterschiedlichen Werkstoffe (1, 2) durch Sprengplattieren, Walzplattieren und/oder Hydroforming miteinander in Verbund gebracht sind.

4. Transport- und/oder Lagerbehälter nach einem der Ansprüche 1 bis 3, **gekennzeichnet durch** Verbundwerkstoffe (1, 2) in Blechform.
